# EUROPÄISCHE PATENTSCHRIFT

(11) **EP 0 231 408 B1**
(45) Veröffentlichungstag und Bekanntmachung des Hinweises auf die Patenterteilung: **20.06.1990**
(21) Anmeldenummer: 86101259.9
(22) Anmeldetag: 31.01.1986
(51) Int. Cl.: B63B 23/26

(54) **Vorrichtung zur Aufnahme von Lasten an Bord und deren Absenken von Bord eines Schiffes**
Apparatus for lowering and raising a load from/on a ship
Dispositif pour soulever et abaisser une charge à/de bord d'un navire

(43) Veröffentlichungstag der Anmeldung: 12.08.1987
(73) Patentinhaber: Gevert, Wolfgang, D-2858 Bremerhaven-Spaden (DE)
(72) Erfinder: Gevert, Wolfgang, D-2858 Bremerhaven-Spaden (DE)
(74) Vertreter: Schmidt-Bogatzky, Jürgen, Dr. Ing. Huth, Dietrich & Partner

(56) Entgegenhaltungen:
- DE-A- 3 401 558
- DE-C- 740 168
- DE-C- 952 870
- GB-A- 285 961
- GB-A- 1 151 295

## Beschreibung

Die Erfindung betrifft eine Vorrichtung zur Aufnahme von Lasten an Bord und deren Absenken von Bord eines Schiffes gemäß den Merkmalen des Oberbegriffs des Anspruchs 1.

Derartige Vorrichtungen sind durch die GB-A 285 961, DE-C 952 870, DE-C 740 168 bekannt. Mittels dieser Vorrichtungen werden die Boote durch Schwerkraftwirkung zu Wasser gelassen. Dieses erfordert einen größeren Freiraum zwischen Deck und Oberdeck, da die bereits an Bord stattfindende geneigte Bewegung des abzulassenden oder aufzunehmenden Bootes berücksichtigt werden muß. An Deck störend ist ferner die Anordnung der Antriebseinrichtungen für die Davit-Bäume außerhalb von diesen. Ein weiterer Nachteil dieser bekannten Vorrichtungen besteht darin, daß Beschleunigungskräfte, die dadurch bedingt sind, daß beim Heben eines Bootes aus dem Wasser von bewegter See Relativbewegungen entstehen, die das Hubseil durchhängen lassen und plötzlich wieder anreißen, nur schwierig aufgenommen werden können, da die große Masse des jeweiligen Untersetzungsgetriebes erst beschleunigt werden muß. Es besteht in solchen Fällen die Gefahr, daß die Hubseile reißen. Diese Vorrichtungen beeinträchtigen ferner die freie Nutzbarkeit überdachter Decksflächen und wirken optisch störend.

Die Aufgabe der Erfindung besteht darin, eine Vorrichtung der eingangs genannten Art so weiterzubilden, daß sie durch einen kompakten Aufbau bei Nichtbenutzung so in den Schiffsaufbau integriert ist, daß die überdachte Decksfläche nicht in der Nutzbarkeit beeinträchtigt wird, wobei das jeweilige Boot über Deck horizontal verfahrbar sein soll und beim Heben und Senken eines Bootes auftretende Beschleunigungskräfte in der Vorrichtung gedämpft werden.

Erfindungsgemäß erfolgt die Lösung der Aufgabe durch die kennzeichnenden Merkmale des Anspruchs 1. Ausgestaltungen der Erfindung werden in den abhängigen Ansprüchen beschrieben. Insbesondere die Kombination der einzelnen Merkmale ergibt in ihrem Zusammenwirken eine außerordentlich vorteilhafte Vorrichtung. Im folgenden wird die Erfindung anhand des in den Zeichnungen dargestellten Ausführungsbeispiels näher erläutert. Es zeigt:
Fig. 1 ein Schiffsheck mit der erfindungsgem. Vorrichtung in der Draufsicht,
Fig. 2 das Schiffsheck nach Fig. 1 in einer Seitenansicht,
Fig. 3 und 4 die jeweils an einer Schiffslängsseite ausgefahrene Vorrichtung mit einem Beiboot in einer schaubildlichen Ansicht,
Fig. 5 das Funktionsschaubild der Vorrichtung in einer schematischen Ansicht,
Fig. 6 den Davit-Baum der Vorrichtung in einer Seitenansicht im Schnitt,
Fig. 7 den Davit-Baum nach Fig. 6 in der Draufsicht,
Fig. 8 den Davit-Baum in einer Queransicht im Schnitt A-A,
Fig. 9 den Davit-Baum in einer Queransicht im Schnitt B-B,
Fig.10 den Davit-Baum nach Fig. 9 mit Führungsrollen in einer Draufsicht im Ausschnitt,
Fig.11 den Davit-Baum in einer Queransicht im Schnitt C-C,
Fig.12 den Davit-Baum in einer Draufsicht im Ausschnitt,
Fig. 13 den Davit-Baum nach Fig. 11 in der Seitenansicht in Richtung I-I im Ausschnitt,
Fig.14 den Davit-Baum nach Fig. 11 in einer Queransicht im Schnitt D-D,
Fig.15 den Davit-Baum nach Fig. 14 in einer Draufsicht im Ausschnitt,
Fig.16 einen Querriegel mit Rolle und Augenblech des Davit-Baums nach Fig. 14 in einer Seitenansicht im Ausschnitt,
Fig.17 den Davit-Baum in einer Queransicht im Schnitt E-E,
Fig.18 einen Querriegel mit Augenblech des Davit-Baums nach Fig. 17 in einer Seitenansicht im Ausschnitt,
Fig.19 den Davit-Baum in einer Queransicht im Schnitt F-F,
Fig.20 den Davit-Baum in einer Queransicht im Schnitt G-G,
Fig.21 den Davit-Baum in einer Queransicht im Schnitt H-H,
Fig.22 den Davit-Baum nach Fig.21 in einer Draufsicht im Ausschnitt,
Fig.23 ein Augenblech des Davit-Baums nach Fig.22 in der Seitenansicht.

Die erfindungsgemäße Vorrichtung 1 zur Aufnahme von Lasten und deren Absenkung ist bestimmt für Schiffe 2, deren Deck 3 zumindest abschnittsweise ein sich über die Breite des Schiffes 2 erstreckendes in den Schiffsaufbau integriertes dachförmiges Oberdeck 5 aufweist. Mittels der Vorrichtung 1 soll es möglich sein, Beiboote 6 oder aber auch andere Lasten von Bord zu lassen oder aber wieder an Bord zu hieven. Die Vorrichtung 1 besteht aus zwei im Abstand voneinander angeordneten in das Oberdeck 5 integrierten sich über die Schiffsbreite erstreckenden Führungsrahmen 7, in denen jeweils ein Davit-Baum 8 beidseitige verschiebbar gelagert ist. An den Endabschnitten, 9,10 der Davit-Bäume 8 ist jeweils ein vertikal absenkbarer oder hochziehbarer Haken als Halteglied 11 angeordnet (Fig.1 bis 4). Wie in Fig. 5 schematisch dargestellt, ist der Davit-Baum 8 mittels eines hydraulischen Stellantriebs 12 horizontal verschiebbar während die Halteglieder 11 mittels eines hydraulischen Stellantriebs 13 hochziehbar oder absenkbar sind. Der Davit-Baum 8 weist hierzu eine Druckölversorgungseinrichtung 14 auf, die wechselweise mit den zwei hydraulischen Stellantrieben 12,13 zur Horizontalverschiebung des Davit-Baums 8 bzw. zur vertikalen Verschiebung eines der Halteglieder 11 in Wirkeingriff bringbar ist. Die hydraulischen Stellantrieb 12,13 sind als doppelt wirkende Hydraulikzylinder 15,16 ausgebildet, deren Kolben 17,18 mit jeweils einem Rollenzug 19, 20 verbunden sind. Sofern der Davit-Baum 8 nur einseitig horizontal ausgefahren werden soll, ist es möglich, den Kolben 17 des Hydraulikzylinders 15 mit einem Widerlager am Schiffsaufbau 4 zu verbinden. In diesem Fall ist ein Rollenzug 20 nicht erforderlich.Die Betätigung der Vorrichtung 1 kann beispielsweise mittels eines Schaltschrankes 54 erfolgen, der in eine Strebe 55 des Schiffsaufbaus integriert ist. Wie in Fig. 5 schematisch dargestellt, weist der Schaltschrank 54 einen Schalter 59 auf um die Vorrichtung 1 in Betrieb nehmen zu können. Ferner sind Drucktastenpaare 56 vorgesehen mittels derer die Davit-Bäume 8 jeweils ausgefahren, eingefahren oder aber die Halteglieder 11 abgesenkt oder hochgezogen werden können. Mittels der Drucktasten 57, 58 kann jeweils die Betriebsstellung gewählt werden, in die der zugehörige Davit-Baum 8 zu fahren ist. Hierdurch ist es möglich, auch jeweils nur einen Davit-Baum 8 einer Vorrichtung 1 seitlich auszufahren wenn z.B. nur Einzellasten wie Säcke, Paletten od. dgl. aufgenommen oder abgesenkt werden sollen.

Wie in Fig. 7 dargestellt, weisen die Hydraulikzylinder 15,16 der hydraulischen Stellantriebe 12, 13 jeweils eine den zugehörigen Hydraulikzylinder 15, 16 beidendig durchbrechende Kolbenstange 21, 22 auf.

An den Endabschnitten 23, 24 der Kolbenstange 21 des einen Hydraulikzylinders 15 ist jeweils eine Gabel 25, 26 ausgebildet, die zur Lagerung eines Rollenblocks 27, 28 dient. Diese Rollenblöcke 27, 28 stehen jeweils mittels eines Seils 30, 31 des Rollenzugs 19 mit einem anderen in dem Davit-Baum 8 angeordneten Rollenblock 34, 35 in Wirkverbindung. Das jeweils eine Ende 36, 37 des Seils 30, 31 ist an dem Führungsrahmen 7 befestigt während das jeweils andere Ende 41, 42 des Seils 30, 31 an einem jeweils beidseitig des Hydraulikzylinders 15 in dem Davit-Baum 8 angeordneten Augenblech 43, 44 befestigt ist. Die Augenbleche 43, 44 bestehen aus zwei im Abstand voneinander angeordneten Blechflanschen 70, durch die ein Schraubbolzen 71 geführt ist. Die Blechflanschen 70 sind jeweils auf einem Steg 72 angeordnet, der an den Rollenhaltern für die Rollenblöcke 34, 35 angeformt ist (Fig. 6, 13, 21).

An dem einen Endabschnitt 45 der Kolbenstange 22 des anderen Hydraulikzylinders 16 ist an einer Gabel 46 ein Rollenblock 47 gelagert. Dieser ist mittels eines Seils 48 mit einem weiteren im Davit-Baum 8 am gleichen auf den Hydraulikzylinder 16 bezogenen Abschnitt des Davit-Baums 8 im Abstand vom ersten Rollenblock 47 gelagerten Rollenblock 49 sowie mit einer am anderen auf den Hydraulikzylinder 16 bezogenen Abschnitt des Davit-Baums 8 gelagerten Rolle 29 verbunden (Fig. 7).

An den Endabschnitten 50, 51 des Seils 48 ist jeweils ein Halteglied 11 angeordnet, das wechselweise an einem Augenblech 68, 69 lösebar befestigt ist (Fig. 5, 6, 16, 18). Die Augenbleche 50, 51 sind an Stegen 74 von Querriegeln 75 angeformt, die mit in dem Davit-Baum 8 ausgebildeten Schienen 76 verbunden sind. Die Augenbleche 68, 69 weisen Durchbrechungen auf, in die z.B. als Haken ausgebildete Halteglieder 11 eingehängt werden können.

Der Davit-Baum 8 ist in dem Führungsrahmen 7 auf Laufrollen 52 gelagert (Fig. 9). Die Laufrollen 52 sind mittels Achszapfen an den seitlichen Wandabschnitten des Führungsrahmens 7 gehaltert. Zur Horizontalführung sind an den seitlichen Wandabschnitten des Führungsrahmens 7 Führungsrollen 77 vorgesehen, auf denen der Davit-Baum 8 abrollen kann (Fig. 10).

Der Führungsrahmen 7 besteht aus zwei seitlichen Profilschienen die z.B. ein Doppel-T Profil aufweisen können. In den Profilschienen sind mittels geeigneter Querriegel 80 die hydraulischen Zylinder 15, 16 gelagert. Weitere Querriegel 81 dienen zur Versteifung der Profilschienen 78 bzw. auch zur Halterung des einen Rollenblocks 34 sowie der einen Rolle 29. Die Steuerleitungen 61, 62 für die hydraulischen Stellantriebe 12, 13 sind durch eine Durchbrechung 67 in der Profilschiene 79 geführt und in einem Kabelführungsrohr 60 zur Druckölversorgungseinrichtung 14 weitergeführt. Die Druckölversorgungseinrichtung 14 weist einen Öltank 82 sowie die für hydraulische Einrichtungen erforderlichen Druckerzeuger und Stellventile auf.

An den Endabschnitten 9, 10 des einen Davit-Baums 8 ist jeweils ein Scheinwerfer 53 vorgesehen, um beim Be- und Entladen eine örtlich begrenzte Ausleuchtung vernehmen zu können. Es ist auch möglich, an den Endabschnitten 9, 10 der Davit-Bäume 8 Teile der Bordwand oder der Reling zu befestigen, wenn bei eingefahrenen Davit-Bäumen 8 der Schiffsaufbau 4 geschlossen sein soll.

## Patentansprüche

1. Vorrichtung zur Aufnahme von Lasten an Bord und deren Absenken von Bord eines Schiffes (2), dessen Deck (3) abschnittsweise ein sich über die Breite des Schiffes (2) erstreckendes in den Schiffsaufbau (4) integriertes dachförmiges Oberdeck (5) oder dergleichen aufweist, mit zwei im Abstand voneinander im Oberdeck (5) oder an der Unterseite des Oberdecks (5) über die Schiffsbreite sich erstreckende Führungsbahnen (7), in denen jeweils ein Davit-Baum (8) mittels Führungsrollen (77) geführt und ein- oder beidseitig auf Laufrollen verschiebbar gelagert ist, an deren Endabschnitten (9, 10) jeweils ein vertikal absenkbares und hochziehbares Halteglied (11) wie Haken oder dergleichen angeordnet ist, dadurch gekennzeichnet, daß jeder Davit-Baum (8) mittels eines ersten hydraulischen Stellantriebs (12) horizontal verschiebbar ist und daß die Halteglieder (11) mittels eines zweiten hydraulischen Stellantriebs (13) hochziehbar und absenkbar sind, wobei die beiden hydraulischen Stellantriebe (12, 13) als doppelt wirkende Hydraulikzylinder (15, 16) mit einer diesen jeweils beidseitig durchbrechenden Kolbenstange (21, 22) ausgebildet sind, der Kolben (17) des Hydraulikzylinders (15) mit einem ersten Rollenzug (19) zur Verschiebung des Davit-Baums oder einem Widerlager am Schiffsaufbau (4) und der Kolben (18) des zweiten Hydraulikzylinders (16) mit einem zweiten Rollenzug (20) zur Betätigung des Halteglieds verbunden und an dem Davit-Baum (8) eine Druckölversorgungseinrichtung (14) angeordnet ist, die wechselweise mit den zwei hydraulischen Stellantrieben (12, 13) zur Horizontalverschiebung des Davit-Baums (8) bzw. zur vertikalen Verschiebung eines der Halteglieder (11) in Wirkeingrifif bringbar iät.

2. Vorrichtung nach Anspruch 1, dadurch gekennzeichnet, daß an den Endabschnitten (23, 24) der Kolbenstange (21) des einen Hydraulikzylinders (15) jeweils eine Gabel (25, 26) zur Lagerung eines Rollenblocks (27, 28) angeordnet ist, die mittels jeweils eines Seils (30, 31) des Rollenzugs (19) mit einem anderen in dem Davit-Baum (8) angeordneten Rollenblock (34, 35) in Wirkverbindung steht, wobei das jeweils eine Ende (36, 37) des Seils (30, 31) an dem Führungsrahmen (7) und das jeweils andere Ende (41, 42) des Seils,(30, 31) an einem jeweils beidseitig des Hydraulikzylinders (15) in dem Davit-Baum (8) angeordneten Augenblech (43, 44) befestigt ist.

3. Vorrichtung nach Anspruch 1, dadurch gekennzeichnet, daß an dem einem Endabschnitt (45) der Kolbenstange (22) des anderen Hydraulikzylinders (16) an einer Gabel (46) ein Rollenblock (47) gelagert ist, der mittels eines Seils (48) mit einem weiteren Davit-Baum (8) am gleichen auf den Hydraulikzylinder (16) bezogenen Abschnitt des Davit-Baums (8) im Abstand vom ersten Rollenblock (47) gelagerten Rollenblock (49) und einer am anderen auf den Hydraulikzylinder (16) bezogenen Abschnitt des Davit-Baums (8) gelagerten Rolle (29) verbunden ist, wobei an den Endabschnitten (50, 51) des Seils (48) jeweils ein Halteglied (11) angeordnet ist, das wechselweise an einem Augenblech (68, 69) lösbar befestigbar ist.

4. Vorrichtung nach Anspruch 1 bis 3, dadurch gekennzeichnet, daß an den Endabschnitten (9, 10) des Davit-Baums (8) Hilfseinrichtungen wie Scheinwerfer (53) oder dergleichen oder Teile der Bordwand oder Reling angeordnet sind.

## Claims

1. Device for taking up loads on board and for lowering them from board of a ship (2) with a deck (3) consisting partially of an upper roof deck (5) or the like extending over the breadth of the ship (2) and being integrated into the superstructure (4) of the ship, with two separated guide frames (7) extending over the breadth of the ship in the upper roof deck (5) or at the rear thereof each having a davit (8) which is moveable on rollers and guidable on pulleys (77) in the associated guide frame (7) and which has, at its outer end sections (9, 10), a holding member (11) like a hook or the like lowerable and raisable vertically by means of pulley lifting tackle, characterized in that each davit (8) is horizontally movable by means of a first hydraulic actuating drive (12) and that holding members (11) are raisable and lowerable by means of a second hydraulic actuating drive (13), both of the hydraulic actuating drives (12, 13) are provided respective as double- operating hydraulic cylinders (15, 16) with a piston rod (21, 22) extending from both ends thereof, the piston (17) of hydraulic cylinder (15) is connected to a first pulley lifting tackle (19) for shifting of the davit (8) or an abutment at the superstructure (4) of the ship, and piston (18) of second hydraulic cylinder (16) is connected to a pulley lifting tackle (20) for actuating of the holding member (11), and that a pressure oil supply device (ii) i₉ arranged at oavit (8), alternately working with two hydraulic actuating drives (12, 13) for horizontal shifting of davit (8) as well as for vertical shifting of one of the holding members (11).

2. Device according to claim 1, characterized in that a fork (25, 26) is arranged at both end section (23, 24) of one hydraulic cylinder (15) as a method of bearing for pulley block (27, 28), working with another pulley block (34, 35) in davit (8) by means of cable (30, 31) of which one end (36, 37) is attached to the associated guide frame (7) and the other end (41, 42) of cable (30, 31) is attached to sheet metal flange with holes (43, 44) arranged at both sides of hydraulic cylinder (15) in the davit (8).

3. Device according to claim 1, characterized in that a pulley block (47) is arranged in a fork (46) at the end section (45) of piston rod (22) of the other hydraulic cylinder (16) connected to another pulley block (49) arranged in the associated davit (8) at the same section of davit (8) with respect to the other hydraulic cylinder (16) separated from first pulley (47) and connected to pulley (29) arranged at another section of davit (8) with respect to hydraulic cylinder (16), with a holding member (11) arranged at each end section (50, 51) of cable (48) being removably attached at sheet metal flange with hole (68, 69) alternately.

4. Device according to claims 1 to 3, characterized in that accessory appliances as spot lights (53) or the like or parts of ship's side or railing are arranged at end sections (9, 10) of davit (8).

## Revendications

1. Dispositif pour l'embarquement de charges et leur descente depuis le bord d'un navire (2), dont le pont (3) comporte, par segments, un pont supérieur (5) en forme de toit, ou similaire, s'étendant suivant la largeur du navire (2) et intégré à la superstucture (4) du navire, avec deux glissières (7) espacées entre elles, s'étendant suivant la largeur du navire, dans le pont supérieur (5) ou sur la face inférieure du pont supérieur (5), un portemanteau (8) etant introduit dans chacune d'elles à l'aide de rouleaux de guidage (77) et monte en coulissement sur un côté ou sur les deux, sur des poulies, les segments d'ex- trêmité (9, 10) des glissières portant chacun un élément de support (11) tel qu'un crochet ou autre, caractérisé en ce que chaque portemanteau (8) est mobile horizontalement au moyen d'une première servocommande hydraulique (12) et que les éléments de support (11) peuvent monter ou descendre au moyen d'une seconde servocommande hydraulique (13), les deux servocommandes hydrauliques (12, 13) étant conçues sous forme de vérins hydraulique (15, 16) à double action, dont chacun est traversé, de part en part, par une tige de piston (21, 22), le piston (17) du vérin hydraulique (15) étant relié à un premier palan (19) pour le déplacement du portemanteau ou à un contre-palier sur la superstructure (4) du navire et le piston (18) du second vérin hydraulique (16) étant relié à un second palan (20) pour l'actionnement de l'élément de support, et sur le portemanteau (8) est monté un dispositif d'alimentation en huile sous pression (14), qui peut être amené en liaison active alternativement avec les deux servocommandes hydrauliques (12, 13) pour le déplacement horizontal du portemanteau (8) ou pour le déplacement vertical d'un des éléments de support (11).

2. Dispositif selon la revendication 1, caractérisé en ce que sur chacun des segments d'extrémité (23, 24) de la tige de piston (21) de l'un des vérins hydrauliques (15), est montée une fourche (25, 26) pour la fixation d'un palier de poulie (27, 28) qui est en liaison active avec un autre palier de poulie (34, 35) disposé dans le portemanteau (8), par l'intermédiaire d'un câble respectif (30, 31) du palan (19), l'une des extrémités (36, 37) de chacun des câbles (30, 31) étant fixée sur la glissière (7) et l'autre extrémité (41, 42) de chacun des câbles (30, 31) étant fixée à une tôle à oeillet (43, 44) montée dans le portemanteau (8), de part et d'autre du vérin hydraulique (15).

3. Dispositif selon la revendication 1, caractérisé en ce que sur l'un des segments d'extrémité (45) de la tige de piston (22) de l'autre vérin hydraulique (16), sur une fourche (46), est fixé un palier de poulie (47) qui est relié, par l'intermédiaire d'un câble (48), à un autre palier de poulie (49) situé à une certaine distance du premier palier de poulie (47), dans le portemanteau (8), sur un segment du portemanteau (8) identique par rapport au vérin hydraulique (16), et à une autre poulie (29) montée sur un autre segment du portemanteau (8) par rapport au vérin hydraulique (16), un élément de support (11), qui peut être fixé, de façon amovible, alternativement sur une tôle à oeillet (68, 69), étant disposé sur chacun des segments d'extrémité (50, 51) du câble (48).

4. Dispositif selon les revendications 1 à 3, caractérisé en ce que sur les segments d'extrémité (9, 10) du portemanteau (8) sont disposés des dispositifs auxiliaires tels qu'un projecteur (53) ou autre, ou des parties du bordage ou du bastingage.
